# EUROPÄISCHE PATENTSCHRIFT

(11) **EP 0 857 450 B1**
(45) Veröffentlichungstag und Bekanntmachung des Hinweises auf die Patenterteilung: **20.03.2002**
(21) Anmeldenummer: 98101105.9
(22) Anmeldetag: 23.01.1998
(51) Int. Cl.: A47K 3/16

(54) **Duschwannenträger**
Showertub support
Support de bac de douche

(30) Priorität: 05.02.1997 DE 19704113
(43) Veröffentlichungstag der Anmeldung: 12.08.1998
(73) Patentinhaber: Kunststofftechnik Schedel GmbH, D-08223 Falkenstein (DE)
(72) Erfinder: Schedel, Wolfgang, Automa Multi Styrene (PTY) LTD, 1610 Edenvale (ZA)
(74) Vertreter: Böhme, Volker, Dipl.-Ing.

(56) Entgegenhaltungen:
- DE-U- 9 313 845
- DE-U- 29 600 429
- DE-U- 29 602 386
- US-A- 5 477 568

## Beschreibung

Die Erfindung betrifft einen Duschwannenträger gemäß dem Oberbegriff des Patentanspruches 1.

Bei Wannenträgern ist es bekannt, diese zur Verringerung des Raumbedarfs beim Transport so auszubilden, daß sie in ihre Einzelelemente (Boden sowie je zwei Seiten- und Stirnwände) zerlegbar sind (DE 33 10 084 C1). Diese bekannten Wannenträger benötigen zusätzliche Bauteile für die Befestigung ihrer Einzelelemente, sind umständlich und zeitaufwendig zu montieren und haben einen zwar verminderten, jedoch immer noch verhältnismäßig hohen Raumbedarf für den Transport und die Lagerhaltung.

Für Badewannenträger hat die Anmelderin mit ihrem deutschen Gebrauchsmuster 296 00 429 U bereits einen Vorschlag unterbreitet, mit dem sich die vorstehenden Nachteile vermeiden lassen. Dieser Vorschlag erstreckt sich zwar auch auf Duschwannenträger, doch erlaubt die Verknüpfung mit Badewannenträgern keine Optimierung des Raumbedarfs für den Transport und die Lagerhaltung.

Der Erfindung liegt die Aufgabe zugrunde, einen Duschwannenträger zu schaffen, der vor allem dann, wenn er in der Einbaustellung eine große Bauhöhe besitzt, in der Lager- und Transportstellung einen minimalen Raumbedarf hat.

Diese Aufgabe wird erfindungsgemäß dadurch gelöst, daß die Seitenwände mit dem Bodenteil über eine Steckverbindung und untereinander mittels korrespondierender Profilierungen verbunden sind, wobei auf der Unterseite des Bodenteils ein rechtwinklig nach unten vorstehender umlaufender Randsteg und parallel zu diesem verlaufende Längs- und Querrippen vorgesehen sind, von denen die Querrippen herausnehmbar sind, so daß der Randsteg und die Längsrippen Aufnahmeräume für die nicht montierten Seitenwände und Querrippen bilden.
Durch die Abnehmbarkeit der oberen Seitenwände und die Zurverfügungsstellung von innerhalb des Bodenteils befindlichen Aufnahmeräumen für diese oberen Seitenwände wird das Lager- und Transportvolumen auf etwa 50 % des in der Einbaustellung eingenommenen Volumens reduziert. Die Montage des erfindungsgemäßen Duschwannenträgers ist ohne zusätzliche Bauteile für die Befestigung der Einzelelemente auf einfache Weise durchführbar. Der dafür benötigte Zeitaufwand beträgt etwa 1 min, wobei die Montage auch von Nichtfachkräften ausgeführt werden kann.

Gemäß einem weiteren vorteilhaften Merkmal der Erfindung sind bei einem Bodenteil mit unterschiedlich langen Rechteckseiten die Längsrippen parallel zu der langen Rechteckseite angeordnet. Da die Längsrippen feststehend und die Querrippen herausnehmbar sind, werden auf diese Weise Aufnahmeräume mit einer langen Erstreckung geschaffen, in welche die langen Seitenwände einlegbar sind.

In weiterer vorteilhafter Ausgestaltung der Erfindung ist die Steckverbindung als Nut-Feder-Steckverbindung ausgebildet, wobei zweckmäßigerweise die Feder an der unteren Stirnfläche der Seitenwände und die Nut in der Oberseite des Bodenteils vorgesehen und einander derart zugeordnet sind, daß die Außenflächen der Seitenwände und des Randstegs miteinander fluchten. Eine Nut-Feder-Steckverbindung ist denkbar einfach und sehr schnell herstellbar.. Die Zuordnung Feder - Seitenwände und Nut - Bodenteil schafft Raumersparnis; bei umgekehrter Zuordnung würde das Bodenteil, das die Transport- und Lagerhöhe bestimmt, eine um den Überstand der Feder größere Höhe haben.

Gemäß einem wesentlichen Merkmal der Erfindung sind die Profilierungen der Seitenwände als an deren einander zugewandten Stirnflächen einstückig ansitzende, miteinander korrespondierende Positiv- und Negativprofile ausgebildet. Dadurch werden zusätzliche Bauteile für die Montage der Einzelelemente vermieden; außerdem kann bei dieser Art der Montage der Duschwannenträger jederzeit wieder zerstörungsfrei in seine Einzelbestandteile zerlegt werden, was bei Reparaturarbeiten von Vorteil ist.

Es empfiehlt sich, die mit dem Bodenteil einstückigen Längsrippen mit die Querrippen aufnehmenden Quernuten zu versehen, wobei es zweckmäßig sein kann, die Quernuten zum Nutenboden hin konisch zulaufen und die Querrippen eine korrespondierende Abschrägung aufweisen zu lassen. Die Quernuten stellen eine Einbauhilfe dar und gewährleisten einen sicheren Sitz der Querrippen, der durch die aufeinander abgestimmte Verjüngung/Abschrägung noch verbessert wird. Zwecks Optimierung des Sitzes der Querrippen hat es sich als vorteilhaft erwiesen, wenn diese an ihren seitlichen Stirnflächen mit einstückig ansitzenden Profilierungen versehen sind, die mit von der Innenfläche des Randstegs ausgehenden entsprechenden Profilierungen zusammenwirken.

Gemäß weiteren vorteilhaften Merkmalen der Erfindung ist in einem Eckbereich des Bodenteils eine vom Randsteg und einer Längsrippe begrenzte Montageöffnung vorgesehen, wobei die gegen die Montageöffnung gerichtete Querrippe verkürzt ausgebildet und mit einer seitlichen Stirnfläche mit der die Montageöffnung begrenzenden Längsrippe profilverbunden ist. Auf diese Weise wird die Einfassung der Montageöffnung versteift. Andererseits kann die Einfassung der Montageöffnung jedoch auch aus dem Randsteg sowie einer Längs- und Querrippe gebildet sein.

Es hat sich als günstig erwiesen, wenn auf der Unterseite des Bodenteils zwei im Abstand voneinander angeordnete Längsrippen vorgesehen und dadurch drei Aufnahmeräume ausgebildet sind, die für die Unterbringung der Seitenwände und Querrippen ausreichen.

In vorteilhafter Weiterbildung des Erfindungsgedankens ist vorgesehen, daß jede Seitenwand an einer seitlichen Stirnfläche ein Positivprofil und an der anderen seitlichen Stirnfläche ein Negativprofil aufweist, und daß in den für die Seitenwände bestimmten Aufnahmeräumen die einander gegenüberliegenden Bereiche des Randstegs eine von ihrer Innenfläche ausgehende Wandstärken-Reduzierung aufweisen. Die Profilgestaltung der Seitenwände ermöglicht es einerseits, mit nur einem Seitenwandtyp auszukommen, wobei der Zusammenbau problemlos ist, während sie andererseits in Verbindung mit der Wandstärken-Reduzierung des Randstegs das Einlegen der Seitenwände in die Aufnahmeräume zuläßt.

Zweckmäßigerweise sind diese Aufnahmeräume zur Unterbringung von je zwei Seitenwänden ausgelegt. Dabei werden die beiden in einem Aufnahmeraum untergebrachten Seitenwände jeweils flach übereinanderliegend angeordnet.

Um eine fixierte Lagerung der Seitenwände in den Aufnahmeräumen zu erzielen, ist gemäß einem weiteren vorteilhaften Merkmal der Erfindung vorgesehen, daß die Kontur der beiden wandstärkenreduzierten Bereiche des Randstegs der Kontur mindestens einer der beiden profilierten Stirnflächen der Seitenwände entspricht. Dadurch sind die Seitenwände in den Aufnahmeräumen unverrückbar gehalten, was vor allem ein günstiges Transportverhalten bewirkt.

Zweckmäßigerweise ist der verbleibende Aufnahmeraum für die nicht montierten Querrippen und etwaigen Zubehör bestimmt. Auf diese Weise ist eine Unterbringung aller Einzelelemente des Duschwannenträgers in dessen Bodenteil gewährleistet.

Bei einem Bodenteil mit unterschiedlich langen Rechteckseiten hat es sich als besonders vorteilhaft erwiesen, wenn die beiden langen Seitenwände an ihren beiden den benachbarten kurzen Seitenwänden zugekehrten Stirnflächen mit je einem Positivprofil versehen sind. Die Länge des Positivprofils ist kleiner als die Länge des Negativprofils, so daß die langen Seitenwände dann auch ohne Wandstärken-Reduzierung des Randstegs in die Aufnahmeräume einlegbar sind.

In der Zeichnung ist ein bevorzugtes Ausführungsbeispiel des erfindungsgemäßen Duschwannenträgers dargestellt.

Es zeigen
- Fig. 1: eine Draufsicht auf das Bodenteil des Duschwannenträgers bei abgenommenen Seitenwänden,
- Fig. 2: eine Schnittansicht nach Linie A-B-C-D-E-F in Fig.1,
- Fig. 3: eine Unteransicht des Bodenteils gemäß Fig. 1,
- Fig. 4: eine Schnittansicht nach Linie A - A in Fig. 3
- Fig. 5: eine Innenansicht einer Seitenwand,
- Fig. 6: eine Draufsicht auf die Seitenwand der Fig. 5,
- Fig. 7: eine Seitenansicht einer Querrippe,
- Fig. 8: eine Draufsicht auf die Querrippe der Fig. 7
- Fig. 9: eine Ansicht und
- Fig. 10: eine Draufsicht auf das stirnseitige Positivprofil einer Querrippe.

In Fig. 1 ist ein quadratisches Bodenteil 1 eines Duschwannenträgers dargestellt, das eine auf ihrer Oberseite ebenflächige Wand 1a aufweist, gegen deren Oberseite sich nach Einbau der Duschwanne deren Boden abstützt. Entlang seinen vier Seitenrändern 2a, 2b, 2c, 2d ist das Bodenteil 1 mit je einer Nut 3a, 3b, 3c, 3d versehen. Mit 4 ist eine Montageöffnung in der Wand bezeichnet. Auf der Unterseite des Bodenteils 1 sind zwei Längsrippen 5a, 5b erkennbar, die einstückig mit einem umlaufenden Randsteg 6 (s. Fig. 2) und der Wand 1a sind.

Die Schnittansicht der Fig. 2 zeigt von rechts nach links die Nut 3a mit Randsteg 6, die Montageöffnung 4 mit Wand 1a und Längsrippe 5a, eine darin vorgesehene, sich gegen die Wand 1a hin verjüngende Quemut 7, die Nut 3d mit Randsteg 6 und den Seitenrand 2c.

Fig. 3 veranschaulicht drei Aufnahmeräume 8a, 8b, 8c auf der Unterseite des Bodenteils 1. Der Aufnahmeraum 8a wird von dem Randsteg 6 und der Längsrippe 5b, der Aufnahmeraum 8b von dem Randsteg 6 und der Längsrippe 5a umgrenzt. Die Aufnahmeräume 8a, 8b sind für die Unterbringung von in den Fig. 5 und 6 dargestellten Seitenwänden 9 und der Aufnahmeraum 8c für die Unterbringung von in den Fig. 7 - 10 dargestellten Querrippen 10 bestimmt.

Die Aufnahmeräume 8a, 8b weisen auf der Innenseite der parallel zu den Seitenrändern 2a, 2c verlaufenden Bereichen des Randstegs 6 Wandstärken-Reduzierungen 11 auf, deren Kontur der mit dem Positivprofil 12 versehenen seitlichen Stirnfläche der Seitenwände 9 entspricht. Auch der Aufnahmeraum 8c ist mit Wandstärken-Reduzierungen 11a versehen, in welche die lose eingelegten Querrippen 10 mit ihren stirnseitigen Positivprofilen 12a vorstehen.
In der Einbaustellung der Querrippen 10 stehen deren stirnseitige Positivprofile 12a mit Negativprofilen 13a in Eingriff, die in den parallel zu den Seitenrändern 2b, 2d verlaufenden Bereichen des Randstegs 6 vorgesehen sind, und zwar in der durch die Quernuten 7 bestimmten Richtung.

Die Seitenwände 9 sind an ihrer unteren Stirnfläche mit einer Feder 14 versehen, die in der Einbaustellung in eine der Nuten 3a, 3b, 3c oder 3d eingreift. An den beiden seitlichen Stirnflächen der Seitenwände 9 sind das Positivprofil 12 und ein Negativprofil 13 vorgesehen, die den Anschluß für die benachbarte, rechtwinklig angeordnete Seitenwand 9 bilden.

In den Fig. 7 - 10 ist eine Querrippe 10 veranschaulicht. Dieses als Einzelelement vorgesehene herausnehmbare Bauteil weist zwei Abschrägungen 15 auf, die in die Quernuten 7 der Längsrippen 5a, 5b passen. Mit 16 ist eine Aussparung bezeichnet, die den Fuß der Längsrippe 5a bzw. 5b unterhalb der Quernut 7 umschließt.

An den beiden seitlichen Stirnflächen der Querrippe 10 sitzt je ein Positivprofil 12a an, das sich zur unteren Stirnfläche der Querrippe 10 hin verjüngt, und zwar sowohl hinsichtlich seiner Breite als auch hinsichtlich seiner Tiefe, wie das vor allem die vergrößerte Darstellung der Fig. 10 veranschaulicht. Dieses Positivprofil 12 a greift in eines der Negativprofile 13a ein, die im Randsteg 6 vorgesehen sind (s. Fig. 3).

## Patentansprüche

1. Duschwannenträger, der aus einem rechteckigen Bodenteil (1) und vier von dessen Seitenrändern (2a, 2b, 2c, 2d) rechtwinklig nach oben vorstehenden Seitenwänden (9) zusammensetzbar ist,
**dadurch gekennzeichnet, daß** die Seitenwände (9) mit dem Bodenteil (1) über eine Steckverbindung und untereinander mittels korrespondierender Profilierungen (12, 13) verbunden sind, wobei auf der Unterseite des Bodenteils (1) ein rechtwinklig nach unten vorstehender umlaufender Randsteg (6) und parallel zu diesem verlaufende Längs- (5a, 5b) und Querrippen (10) vorgesehen sind, von denen die Querrippen (10) herausnehmbar sind, so daß der Randsteg (6) und die Längsrippen (5a, 5b) Aufnahmeräume (8a, 8b, 8c) für die nicht montierten Seitenwände (9) und Querrippen (10) bilden.

2. Duschwannenträger nach Anspruch 1, **dadurch gekennzeichnet, daß** bei einem Bodenteil (1) mit unterschiedlich langen Rechteckseiten die Längsrippen (5a, 5b) parallel zu der langen Rechteckseite angeordnet sind.

3. Duschwannenträger nach den Ansprüchen 1 und 2, **dadurch gekennzeichnet, daß** die Steckverbindung als Nut-Feder-Steckverbindung ausgebildet ist.

4. Duschwannenträger nach Anspruch 3, **dadurch gekennzeichnet, daß** die Feder (14) an der unteren Stirnfläche der Seitenwände (9) und die Nut (3a, 3b, 3c, 3d) an der Oberseite des Bodenteils (1) vorgesehen sind.

5. Duschwannenträger nach Anspruch 4, **dadurch gekennzeichnet, daß** Nut (3a, 3b, 3c, 3d) und Feder (14) einander derart zugeordnet sind, daß die Außenflächen der Seitenwände (9) und des Randstegs (6) miteinander fluchten.

6. Duschwannenträger nach den Ansprüchen 1 und 2, **dadurch gekennzeichnet, daß** die Profilierungen der Seitenwände (9) als an deren einander zugewandten Stirnflächen einstückig ansitzende, miteinander korrespondierende Positiv- (12) und Negativprofile (13) ausgebildet sind.

7. Duschwannenträger nach den Ansprüchen 1 und 2, **dadurch gekennzeichnet, daß** die mit dem Bodenteil (1) einstückigen Längsrippen (5a, 5b) mit die Querrippen (10) aufnehmenden Quernuten (7) versehen sind.

8. Duschwannenträger nach Anspruch 7, **dadurch gekennzeichnet, daß** die Quernuten (7) zum Nutboden hin konisch zulaufen und die Querrippen (10) eine korrespondierende Abschrägung (15) aufweisen.

9. Duschwannenträger nach den Ansprüchen 1 und 2, **dadurch gekennzeichnet, daß** die Querrippen (10) an ihren seitlichen Stirnflächen mit einstückig ansitzenden Profilierungen (12a) versehen sind, die mit von der Innenfläche des Randstegs (6) ausgehenden entsprechenden Profilierungen (13a) zusammenwirken.

10. Duschwannenträger nach den Ansprüchen 1 und 2, **dadurch gekennzeichnet, daß** in einem Eckbereich des Bodenteils (1) eine vom Randsteg (6) und einer Längsrippe (5a bzw. 5b) begrenzte Montageöffnung (4) vorgesehen ist.

11. Duschwannenträger nach Anspruch 10, **dadurch gekennzeichnet, daß** die gegen die Montageöffnung (4) gerichtete Querrippe (10) verkürzt ausgebildet und mit einer seitlichen Stirnfläche mit der die Montageöffnung (4) begrenzenden Längsrippe (5a) profilverbunden ist.

12. Duschwannenträger nach den Ansprüchen 1 und 2, **dadurch gekennzeichnet, daß** auf der Unterseite des Bodenteils (1) zwei im Abstand voneinander angeordnete Längsrippen (5a, 5b) vorgesehen und dadurch drei Aufnahmeräume (8a, 8b, 8c) ausgebildet sind.

13. Duschwannenträger nach Anspruch 10, **dadurch gekennzeichnet, daß** jede Seitenwand (9) an einer seitlichen Stirnfläche ein Positivprofil (12) und an der anderen seitlichen Stirnfläche ein Negativprofil (13) aufweist und daß in den für die Seitenwände (9) bestimmten zwei Aufnahmeräumen (8a, 8b), die mit der Montageöffnung (4) nicht kommunizieren, die einander gegenüberliegenden Bereiche des Randstegs (6) eine von ihrer Innenfläche ausgehende Wandstärken-Reduzierung (11) aufweisen.

14. Duschwannenträger nach Anspruch 13, **dadurch gekennzeichnet, daß** diese Aufnahmeräume (8a, 8b) zur Unterbringung von je zwei Seitenwänden (9) ausgelegt sind.

15. Duschwannenträger nach den Ansprüchen 13 und 14, **dadurch gekennzeichnet, daß** die Kontur der beiden wandstärkenreduzierten Bereiche des Randstegs (6) der Kontur mindestens einer der beiden profilierten Stirnflächen der Seitenwände (9) entspricht.

16. Duschwannenträger nach den Ansprüchen 13 - 15, **dadurch gekennzeichnet, daß** der verbleibende Aufnahmeraum (8c), der mit der Montageöffnung (4) kommuniziert, für die nicht montierten Querrippen (10) und etwaigen Zubehör bestimmt ist.

17. Duschwannenträger nach Anspruch 2, **dadurch gekennzeichnet, daß** die beiden langen Seitenwände (9) an ihren beiden den benachbarten kurzen Seitenwänden (9) zugekehrten Stirnflächen mit je einem Positivprofil (12) versehen sind.

## Claims

1. A shower-tray support comprising a rectangular base part (1) and four side walls (9) projecting upwards at right angles from its lateral edges (2a, 2b, 2c, 2d), **characterised in that** the side walls (9) are connected to the base part (1) by means of a plug connection and to each other by means of complementary profiles (12, 13), wherein a circumferential edge piece (6) projecting downwards at right angles and longitudinal ribs (5a, 5b) and transverse ribs (10) extending parallel to the edge piece (6) are provided on the underside of the base part (1), the transverse ribs (10) being removable so that the edge piece (6) and the longitudinal ribs (5a, 5b) form holding spaces (8a, 8b, 8c) for the unmounted side walls (9) and transverse ribs (10).

2. A shower-tray support according to claim 1, **characterised in that**, in a base part (1) with rectangular sides of different lengths, the longitudinal ribs (5a, 5b) are arranged parallel to the long rectangular side.

3. A shower-tray support according to claims 1 and 2, **characterised in that** the plug connection is formed as a tongue-and-groove plug connection.

4. A shower-tray support according to claim 3, **characterised in that** the tongue (14) is provided on the lower surface of the side walls (9) and the groove (3a, 3b, 3c, 3d) is provided on the upper surface of the base part (1).

5. A shower-tray support according to claim 4, **characterised in that** the groove (3a, 3b, 3c, 3d) and the tongue (14) are associated with one another so that the outer surfaces of the side walls (9) and the edge piece (6) are mutually aligned.

6. A shower-tray support according to claims 1 and 2, **characterised in that** the profiles of the side walls (9) are formed as complementary male profiles (12) and female profiles (13) integral with the facing end surfaces of the side walls (9).

7. A shower-tray support according to claims 1 and 2, **characterised in that** the longitudinal ribs (5a, 5b) integral with the base part (1) are provided with transverse grooves (7) receiving the transverse ribs (10).

8. A shower-tray support according to claim 7, **characterised in that** the transverse grooves (7) extend conically towards the base of the groove and the transverse ribs (10) have a corresponding chamfer (15).

9. A shower-tray support according to claims 1 and 2, **characterised in that** the transverse ribs (10) are provided on their lateral end surfaces with integral profiles (12a) which co-operate with corresponding profiles (13a) extending into the inner surface of the edge piece (6).

10. A shower-tray support according to claims 1 and 2, **characterised in that** a mounting opening (4) bounded by the edge piece (6) and a longitudinal rib (5a, 5b) is provided in a corner region of the base part (1).

11. A shower-tray support according to claim 10, **characterised in that** the transverse rib (10) extending towards the mounting opening (4) is shortened and has a lateral end surface with which it is connected to the profile of the longitudinal rib (5a) bounding the mounting opening (4).

12. A shower-tray support according to claims 1 and 2, **characterised in that** two spaced longitudinal ribs (5a, 5b) are provided on the underside of the base part (1), thereby forming three holding spaces (8a, 8b, 8c).

13. A shower-tray support according to claim 10, **characterised in that** each side wall (9) has a male profile (12) on one lateral end surface and a female profile (13) on the other lateral end surface and **in that**, in the two holding spaces (8a, 8b) intended for the side walls (9) and not communicating with the mounting opening (4), the opposing regions of the edge piece (6) have a reduced wall thickness (11) starting from their inner surface.

14. A shower-tray support according to claim 13, **characterised in that** these holding spaces (8a, 8b) are each designed to accommodate two side walls (9).

15. A shower-tray support according to claims 13 and 14, **characterised in that** the contour of the two regions of the edge piece (6) of reduced wall thickness corresponds to the contour of at least one of the two profiled end surfaces of the side walls (9).

16. A shower-tray support according to claims 13 to 15, **characterised in that** the remaining holding space (8c), which communicates with the mounting opening (4), is intended for the unmounted transverse ribs (10) and any fittings.

17. A shower-tray support according to claim 2, **characterised in that** the two long side walls (9) are each provided with a male profile (12) on their two end surfaces facing the adjacent short side walls (9).

## Revendications

1. Support pour bac de douche, qui se compose d'une partie de fond rectangulaire (1) et de quatre parois latérales (9) qui se dressent à angle droit vers le haut depuis ses bordures latérales (2a, 2b, 2c, 2d),
**caractérisé en ce que** les parois latérales (9) sont reliées à la partie de fond (1) au moyen d'une liaison à enfichage et sont reliées les unes aux autres au moyen de profilages correspondants (12, 13), dans lequel une barrette de bordure périphérique (6) dressée à angle droit vers le bas et des nervures longitudinales (5a, 5b) s'étendant parallèlement à ladite barrette de bordure et des nervures transversales (10) sont prévues sur la face inférieure de la partie de fond (1), parmi lesquelles lesdites nervures transversales (10) sont amovibles, de sorte que la barrette de bordure (6) et les nervures longitudinales (5a, 5b) forment des espaces de réception (8a, 8b, 8c) pour les parois latérales (9) et les nervures transversales (10) non montées.

2. Support pour bac de douche selon la revendication 1, **caractérisé en ce que** lorsque la partie de fond (1) présente des côtés rectangulaires de longueurs différentes, les nervures longitudinales (5a, 5b) sont agencées parallèlement aux longs côtés du rectangle.

3. Support pour bac de douche selon les revendications 1 et 2, **caractérisé en ce que** la liaison à enfichage est réalisée sous forme d'une liaison à rainure-et-languette.

4. Support pour bac de douche selon la revendication 3, **caractérisé en ce que** les languettes (14) sont prévues sur les faces frontales inférieures des parois latérales (9), et **en ce que** la rainure (3a, 3b, 3c, 3d) est prévue sur la face supérieure de la partie de fond (1).

5. Support pour bac de douche selon la revendication 4, **caractérisé en ce que** la rainure (3a, 3b, 3c, 3d) et les languettes (14) sont associées les unes aux autres de telle manière que les surfaces extérieures des parois latérales (9) et de la barrette de bordure (6) sont en affleurement mutuel.

6. Support pour bac de douche selon les revendications 1 et 2, **caractérisé en ce que** les profilages des parois latérales (9) sont réalisés sous forme de profils positifs (12) et de profils négatifs (13) qui se correspondent mutuellement et sont ménagés d'un seul tenant sur les surfaces frontales en vis-à-vis desdites parois latérales (9).

7. Support pour bac de douche selon les revendications 1 et 2, **caractérisé en ce que** les nervures longitudinales (5a, 5b) d'une seule pièce avec la partie de fond (1) sont pourvues de gorges transversales (7) qui reçoivent les nervures transversales (10).

8. Support pour bac de douche selon la revendication 7, **caractérisé en ce que** les gorges transversales (7) convergent sous forme conique en direction du fond de gorge, et **en ce que** les nervures transversales (10) comportent un biseau (15) correspondant.

9. Support pour bac de douche selon les revendications 1 et 2, **caractérisé en ce que** les nervures transversales (10) sont pourvues de profilages (12a) ménagés d'un seul tenant sur leurs surfaces frontales latérales, lesquels coopèrent avec des profilages correspondants (13a) dépassant de la surface intérieure de la barrette de bordure (6).

10. Support pour bac de douche selon les revendications 1 et 2, **caractérisé en ce que** dans une zone de coin de la partie de fond (1) il est prévu une ouverture de montage (4) délimitée par la barrette de bordure (6) et par une nervure longitudinale (5a ou 5b).

11. Support pour bac de douche selon la revendication 10, **caractérisé en ce que** les nervures transversales (10) dirigées vers l'ouverture de montage (4) sont réalisées plus courtes, et **en ce qu'**elles sont reliées sur une surface frontale latérale à l'aide d'un profilage à la nervure longitudinale (Sa) qui délimite l'ouverture de montage (4).

12. Support pour bac de douche selon les revendications 1 et 2, **caractérisé en ce que** sur la face inférieure de la partie de fond (1) sont prévues deux nervures longitudinales (5a, 5b) agencées à distance l'une de l'autre, en formant ainsi trois espaces de réception (8a, 8b, 8c).

13. Support pour bac de douche selon la revendication 10, **caractérisé en ce que** chaque paroi latérale (9) comporte sur l'une de ses surfaces frontales latérales un profil positif (12) et sur ses autres surfaces frontales latérales un profil négatif (13), et **en ce que** dans les deux espaces de réception (8a, 8b) qui sont destinés aux parois latérales (9) et qui ne communiquent pas avec l'ouverture de montage (4), les zones mutuellement opposées de la barrette de bordure (6) présentent une réduction (11) dans l'épaisseur de paroi en partant de leur surface intérieure.

14. Support pour bac de douche selon la revendication 13, **caractérisé en ce que** ces espaces de réception (8a, 8b) sont conçus afin de loger chacun deux parois latérales (9).

15. Support pour bac de douche selon les revendications 13 et 14, **caractérisé en ce que** le contour des deux régions de la barrette de bordure (6) dans lesquelles l'épaisseur de paroi est réduite correspond au contour de l'une au moins des deux surfaces frontales profilées des parois latérales (9).

16. Support pour bac de douche selon les revendications 13 à 15, **caractérisé en ce que** l'espace de réception restant (8c), qui communique avec l'ouverture de montage (4), est destiné à la nervure transversale (10) non montée, et à des accessoires éventuels.

17. Support pour bac de douche selon la revendication 2, **caractérisé en ce que** les deux parois latérales longues (9) sont pourvues chacune d'un profil positif (12) sur leurs surfaces frontales tournées vers les parois latérales courtes voisines (9).
